# FASCICULE DE BREVET EUROPEEN

(11) **EP 0 091 709 B1**
(45) Date de publication et mention de la délivrance du brevet: **28.05.1986**
(21) Numéro de dépôt: 83200459.2
(22) Date de dépôt: 31.03.1983
(51) Int. Cl.: B41F 9/02

(54) **Machine taille-douce pour l'impression des papiers valeurs**
Tiefdruckmaschine zum Drucken von Wertpapieren
Gravure machine for printing currency notes

(30) Priorité: 07.04.1982 CH 2150/82
(43) Date de publication de la demande: 19.10.1983
(73) Titulaire: DE LA RUE GIORI S.A., 1003 Lausanne (CH)
(72) Inventeur: Giori, Gualtiero, CH-1027 Lonay (CH)
(74) Mandataire: Jörchel, Dietrich R.A.

## Description

L'invention concerne une machine taille-douce pour l'impression à la feuille ou à la bobine des papiers valeurs, en particulier des billets de banque, comprenant un cylindre porte-plaque avec au moins une plaque gravée munie de tailles qui représentent les éléments d'un dessin principal et de tailles moins profondes et plus fines représentant les éléments d'un fond de sécurité, un cylindre d'impression, au moins un rouleau encreur de sélection d'un groupe d'encrage coopérant directement avec la plaque pour encrer les tailles qui représentent les éléments du dessin principal, un dispositif d'essuyage de la plaque et de préférence un dispositif de pré-essuyage ainsi qu'un autre système d'encrage pour encrer les tailles qui représentent le fond de sécurité en plusieurs couleurs avec au moins deux couleurs.

Afin d'augmenter le facteur sécurité contre les falsifications des papiers valeurs de toute sorte, on a été amenés à fabriquer ces papiers valeurs entièrement au moyen du procédé taille-douce, car il est beaucoup plus difficile de falsifier un papier valeur produit totalement en taille-douce, donc également pour les fonds de sécurité.

Pour cette raison, la demanderesse a déjà proposé dans son brevet français N° 1 595 894 une machine d'impression taille-douce polychrome comprenant un ou plusieurs dispositifs encreurs pour encrer des gravures profondes, représentant le dessin principal, et deux ou plusieurs dispositifs encreurs pour encrer des gravures fines, représentant le fond de sécurité.

Cependant, le dispositif d'encrage pour les fonds est dans ce cas réalisé au moyen de clichés tournant en contact avec la plaque d'impression et fixés de manière réglable sur un rouleau porteur pour l'ajustage d'un registre parfait et pour la correction dudit registre. Cette machine qui, théoriquement, devait permettre d'imprimer complètement un papier valeur, en taille douce, et en un seul passage, s'est révélée trop compliquée du fait de l'utilisation de ces clichés qui demandait beaucoup de temps pour leur mise en registre, laquelle devait être effectuée manuellement, ce qui en outre donnait un résultat d'une perfection incertaine.

Par ailleurs, étant donné que selon le procédé taille-douce la plaque d'impression est gravée, en creux, avec différentes profondeurs de gravures allant jusqu'à 200 à 250 microns, le rouleau encreur de sélection doit exercer une forte pression contre la surface de la plaque d'impression afin d'assurer que toutes les gravures de profondeur variable se remplissent d'encre pour obtenir justement les différents tons d'impression d'une même couleur, ce qui constitue une prérogative unique au procédé taille-douce.

Ce rouleau encreur qui agit sur la plaque doit donc être revêtu d'une matière relativement molle et élastique, par exemple caoutchouc, plastique ou autre, d'environ 60° shore pour transférer l'encre de sa surface à celle de la plaque taille-douce. Ce rouleau encreur doit par ailleurs transférer l'encre d'une couleur déterminée, seulement sur certaines zones de la surface de la plaque gravée, c'est pourquoi on utilisait un rouleau dont la surface était découpée selon le contour des zones à imprimer dans la couleur respective, et comportait donc des parties en relief qui recevaient l'encre. Cependant, étant donné la matière relativement molle de ce rouleau encreur et la forte pression qu'il doit exercer contre la plaque taille-douce pour remplir les tailles les plus profondes, la finesse des zones représentées par le relief est limitée. Si cette restriction ne présente pas un grand inconvénient en ce qui concerne le dessin principal puisqu'en général les zones de couleur représentant ce dessin principal sont relativement grandes, par contre, elle a jusqu'ici empêché d'utiliser ces rouleaux encreurs élastiques pour former les fonds de sécurité car les zones du rouleau portant des découpes très fines sont déformées sous l'effet de la pression, ce qui nuit à la qualité de l'impression. Un fond de sécurité digne de ce nom doit être formé par des lignes très fines et même des points, c'est pourquoi jusqu'à maintenant il était impossible de former ce fond de sécurité avec un rouleau encreur découpé très finement.

Pour éviter cet inconvénient, la demanderesse a déjà proposé dans son brevet français N° 1 259 111 une machine d'impression polychrome comprenant entre autre un cylindre porte-plaques avec lequel coopèrent autant de groupes encreurs qu'il y a de couleurs à imprimer, chaque groupe encreur comprenant un rouleau toucheur à surface continue, en matière élastique, avec lequel coopère un cylindre de sélection portant en relief les zones correspondant à celles devant être imprimées dans telle couleur déterminée.

Cependant, le système préconisé dans le brevet précité n'a pas permis l'encrage de gravures profondes pour la partie d'une plaque constituant le dessin principal du billet de banque ou autre papier valeur. Il s'est révélé qu'il était impossible d'imprimer en un seul passage un papier valeur ayant un dessin principal profondément gravé et des fonds de sécurité finement gravés en plusieurs couleurs. En outre, l'assemblage des différents rouleaux toucheurs était compliqué et le parfait registre difficile à obtenir.

Une toute autre solution pour imprimer un dessin principal polychrome en taille-douce et un fond monochrome a été connu par le BE-A-527 792. Dans la machine décrite dans ce brevet les plaques gravées sur le cylindre porte-plaques qui comportent des tailles formant le dessin principal sont encrées en deux couleurs par un cylindre assembleur qui de son côté est encré par deux cylindres encreurs chacun dans une couleur différente. Le fond est imprimé par un autre cylindre directement sur le papier qui est transféré par le cylindre de pression avec lequel collabore également le cylindre portant les plaques gravées. Avec cette machine on imprime donc d'abord directement le fond sur le papier par un procédé autre que taille-douce et ensuite on imprime le dessin principal en taille-douce, ces différentes impressions étant 'réunies l'une après l'autre sur le cylindre de pression. Aucune indication n'est donnée sur le matériau des cylindres encreurs et le cylindre assembleur.

La présente invention a pour but d'éviter les inconvénients des machines susmentionnées en proposant une nouvelle machine apte à assurer l'impression totalement en taille-douce, et en un seul passage, d'un papier valeur ayant un fond de sécurité finement gravé en au moins deux couleurs, en parfait registre entre elles et en parfait registre avec le dessin principal profondément gravé.

A cet effet, partant du FR-A-1 595 894 comme étant l'état de la technique le plus pertinent, la machine selon l'invention est caractérisée par le fait que ledit dispositif pour encrer les tailles, qui représentent les éléments du fond de sécurité, est constitué par un cylindre collecteur ayant une surface lisse et élastique coopérant avec la plaque gravée, ce cylindre étant situé, -dans le sens de rotation, en avant dudit rouleau encreur et comportant à sa périphérie au moins deux cylindres sélecteurs en matière dure de couleurs différentes qui présentent des reliefs correspondant aux zones colorées du fond -de sécurité, et par un dispositif d'encrage associé à chaque cylindre sélecteur de couleur.

L'avantage principal de cette machine est qu'elle permet d'assurer un parfait registre entre les découpes des différentes zones de couleur obtenues sur les cylindres sélecteurs en matière dure, découpes obtenues soit par morsure chimique, soit par laser, et que les cylindres sont en parfait registre avec la plaque d'impression. En outre, étant donné le matériau dur du cylindre sélecteur, il n'y a aucune limite dans la finesse des éléments du fond de sécurité. On obtient ainsi des billets de banque ou d'autres papiers- valeurs totalement imprimés en taille-douce, donc non seulement en ce qui concerne le dessin principal, mais également les fonds de sécurité. Du fait de la finesse du dessin du fond de sécurité qu'il est possible d'obtenir, cette machine permet de produire des billets de banque ou tout autre imprimé fiduciaire très difficile à contrefaire.

Avec cette machine, il est possible de travailler en production industrielle à très grande vitesse étant donné qu'il n'y a plus de mise au point à faire du fait que les rouleaux sélecteurs et la plaque d'impression se trouvent, une fois préparés et montés, toujours en parfait registre. Par ailleurs, le cylindre collecteur permet de légères superpositions de couleurs en registre absolument impeccables.

Une forme d'exécution de l'objet de l'invention sera décrite à titre d'exemple non limitatif, en se référant au dessin annexé dont la figure unique représente, schématiquement, une machine taille-douce réalisée conformément à la présente invention.

La machine représentée comprend un cylindre porte-plaque 1, qui coopère, de manière connue, avec un cylindre d'impression 2. Le sens de rotation des différents cylindres est représenté par des flèches sur le dessin. Le cylindre porte-plaque porte une ou plusieurs plaques gravées sur la surface de laquelle ou desquelles se trouvent gravés à la fois le dessin principal du papier à imprimer, formé par des tailles de dimensions variables et relativement profondes, et les fonds de sécurité formés par des tailles très fines, surtout constituées par des lignes très fines ou même des points, ces tailles étant moins profondes que celles constituant le dessin principal.

A la périphérie de ce cylindre porte-plaque 1 se trouvent considérés dans le sens de rotation, un cylindre collecteur 3, à surface lisse, qui transfère les zones de couleur de l'image du fond de sécurité aux tailles représentant ce fond de sécurité, le fonctionnement complet de ce cylindre collecteur et ses autres caractéristiques seront décrits ultérieurement. A la suite du cylindre collecteur 3, toujours considéré dans le sens de rotation, se trouve le rouleau d'encrage de sélection conventionnel 4, à surface élastique et muni d'un dispositif d'encrage à une seule couleur 9, et destiné à encrer les tailles profondes représentant le dessin principal ; ce rouleau 4 est sectionné de façon à présenter des zones en relief dont les contours correspondent exactement à ceux des surfaces à imprimer. Ce rouleau d'encrage conventionnel 4 est suivi d'un dispositif de pré-essuyage 5, puis d'un dispositif d'essuyage 6, tous deux connus en soi, qui nettoient le planium et compriment l'encre dans les tailles.

Le cylindre collecteur 3 comporte, comme déjà mentionné, une surface lisse et est constitué ou revêtu de caoutchouc ou touté autre matière élastique. Sur ce cylindre collecteur 3 sont transférées au moins deux couleurs différentes pour deux zones de couleurs différentes du fond de sécurité, c'est pourquoi il coopère avec autant de cylindres sélecteurs 7 qu'il est prévu de couleurs différentes. Dans la forme d'exécution représentée, le cylindre collecteur 3 coopère avec trois cylindres sélecteurs 7 dont la surface est en matière dure, par exemple en caoutchouc durci, en matière plastique ou en métal, chaque cylindre sélecteur 7 étant sectionné de façon à présenter des zones en relief dont les contours correspondent exactement à ceux des surfaces à imprimer dans la couleur respective. Ces zones en relief sont obtenues par tout moyen connu, par exemple morsure chimique, découpage au laser, etc. Comme la surface des cylindres sélecteurs est dure, il n'y a pas de limite en ce qui concerne la finesse du dessin que l'on veut obtenir. Il est même possible de réaliser un fond de sécurité présentant non seulement des lignes très fines, mais également des points, ce qui était irréalisable jusqu'à maintenant. Sur la figure la hauteur de ces zones en relief est bien sûr exagérée.

Chaque cylindre sélecteur 7 est associé de la manière connue à un dispositif d'encrage 8 comprenant l'encrier proprement dit et les rouleaux preneur et répartiteur de la couleur.

Dans la forme d'exécution représentée sur la figure, le rapport entre les diamètres du rouleau encreur de sélection, respectivement des cylindres de sélection 7, du cylindre collecteur 3 et du cylindre porte-plaque 1 est 1 : 2 : 3 et dans ce cas, il est prévu trois plaques régulièrement distribuées sur le cylindre porte-plaque 1.

Comme les tailles très fines qui représentent le fond de sécurité ne sont pas profondes, la pression qui doit être appliquée sur elles par le cylindre collecteur 3 doit être plus faible que celle appliquée par le rouleau d'encrage conventionnel 4 aux tailles plus profondes représentant le dessin principal, c'est pourquoi bien que la surface du cylindre collecteur 3 soit un peu élastique, il ne se produit pas de déformation de la surface lisse, de sorte que le dessin peut être transféré en parfait registre. De même, entre les cylindres sélecteurs 7 et le cylindre collecteur 3 on a besoin d'une faible pression, réduite pratiquement à un simple contact, ce qui évite une déformation des zones très fines découpées sur les cylindres sélecteurs.

Afin d'assurer ce registre parfait entre les cylindres sélecteurs 7 sectionnés et la plaque d'impression, on procède de la manière suivante : on monte sur la machine un des cylindres sélecteurs 7 non encore sectionné ; ensuite on monte la plaque d'impression sur le cylindre porte-plaque 1 et on l'encre et l'essuye ; on transfère ensuite son image, par l'intermédiaire du cylindre collecteur 3, sur le cylindre sélecteur 7, de façon telle que l'image de la plaque reste imprimée sur ce cylindre non encore sectionné. Le cylindre sélecteur 7 est ensuite démonté de la machine et l'image de la plaque est utilisée-pour découper la surface par tout moyen approprié. L'image de la plaque peut, par exemple, servir comme base pour un montage photographique dans le cas où la découpe est obtenue par morsure photomécanique. Dans le cas où la découpe du cylindre est obtenue au moyen d'un laser, l'image de la plaque sert comme base pour des coordonnées à introduire dans la machine laser afin que la découpe suive parfaitement le dessin en registre avec la plaque. On répète naturellement la même opération pour les autres cylindres sélecteurs 7 représentant les autres couleurs.

## Revendications

Machine taille-douce pour l'impression à la feuille ou à la bobine des papiers valeurs, en particulier des billets de banque, comprenant un cylindre porte-plaque avec au moins une plaque gravée munie de tailles qui représentent les éléments d'un dessin principal et de tailles moins profondes et plus fines représentant les éléments d'un fond de sécurité, un cylindre d'impression, au moins un rouleau encreur de sélection d'un groupe d'encrage coopérant directement avec la plaque pour encrer les tailles qui représentent les éléments du dessin principal, un dispositif d'essuyage de la plaque et de préférence un dispositif de préessuyage ainsi qu'un autre système d'encrage pour encrer les tailles qui représentent le fond de sécurité en plusieurs couleurs avec au moins deux couleurs, caractérisée par le fait que ledit système d'encrage pour encrer les tailles, qui représentent les éléments du fond de sécurité, est constitué par un cylindre collecteur (3) ayant une surface lisse et élastique coopérant avec la plaque gravée, ce cylindre étant situé, dans le sens de rotation, en avant dudit rouleau encreur de sélection (4) et comportant à sa périphérie au moins deux cylindres sélecteurs en matière dure des couleurs différentes (7) qui présentent des reliefs correspondant aux zones colorées du fond de sécurité, et par un dispositif d'encrage (8) associé à chaque cylindre sélecteur de couleur (7).

## Claims

An intaglio plate printing machine for printing paper currency, notably banknotes, in the form of sheets or webs, which comprises a plate cylinder with at least one engraved plate provided with intaglio cuts corresponding to elements of a main design, and less deep, finer intaglio cuts corresponding to the elements of a safety background, an impression cylinder, at least one selector inking roller of an inking unit cooperating directly with said plate for inking the intaglio cuts corresponding to the elements of the main design, a plate wiping device and preferably a pre-wiping device, and another inking system for inking the intaglio cuts corresponding to the safety background with at least two different colors, characterized in that said inking system for inking the intaglio cuts corresponding to the safety background elements consists of a collector cylinder (3) having a smooth and resilient surface cooperating with the engraved plate, said collector cylinder being located, in the direction of rotation of the plate cylinder, ahead of said selector inking roller (4) and being in contact at its periphery with at least two hard color selector cylinders (7) for different colors which are formed with relief areas corresponding to the respective colored areas of the safety background, and in that an inking device (8) is associated with each color selector cylinder (7).

## Patentansprüche

Stichtiefdruckmaschine für den Bogen- oder Rollendruck von Wertpapieren, insbesondere Banknoten, mit einem Plattenzylinder, der wenigstens eine Stichdruckplatte trägt, welche einerseits die Bildelemente eines Hauptmusters darstellende Stichgruben und andererseits die Elemente eines Sicherheitsuntergrundes darstellende, weniger tiefe und feinere Stichgruben aufweist, mit einem Druckzylinder, mit wenigstens einer, zu einem ersten Einfärbesystem gehörenden Schablonenwalze, welche direkt mit der Stichdruckplatte zum Einfärben der die Bildelemente des Hauptmusters darstellenden Stichgruben zusammenwirkt, mit einer Wischeinrichtung und vorzugsweise einer Vorwischeinrichtung zum Wischen der Stichdruckplatte sowie mit einem zweiten Einfärbesystem zum mehrfarbigen Einfärben der die Elemente des Sicherheitsuntergrundes darstellenden Stichgruben mit wenigstens zwei Farben, dadurch gekennzeichnet, dass das zweite Einfärbesystem zum Einfärben der die Elemente des Sicherheitsuntergrundes darstellenden Stichgruben einen Sammelzylinder (3) mit einer glatten und elastischen Oberfläche aufweist, die mit der Stichdruckplatte zusammenarbeitet, dass dieser Sammelzylinder (3), in Drehrichtung des Plattenzylinders (1) gesehen, vor der Schablonenwalze (4) angeordnet ist und an seinem Umfang verteilt wenigstens zwei, mit unterschiedlichen Farben eingefärbte Farbselektionswalzen (7) aus hartem Material angeordnet sind, welche den einzufärbenden Zonen des Sicherheitsuntergrundes entsprechende Reliefs aufweisen, und dass jeder Farbselektionswalze (7) ein Farbwerk (8) zugeordnet ist.
